# EUROPÄISCHE PATENTSCHRIFT

(11) **EP 0 876 780 B1**
(45) Veröffentlichungstag und Bekanntmachung des Hinweises auf die Patenterteilung: **19.03.2003**
(21) Anmeldenummer: 98106583.2
(22) Anmeldetag: 09.04.1998
(51) Int. Cl.: A47B 13/10, A47B 21/00, A47B 87/00, A47B 83/00

(54) **Systemelement-Tisch**
System elements for table
Système d'éléments de table

(30) Priorität: 11.04.1997 DE 19715184
(43) Veröffentlichungstag der Anmeldung: 11.11.1998
(73) Patentinhaber: Penzkofer, Emanuel, Dipl.-Ing., 80333 München (DE)
(72) Erfinder: Penzkofer, Emanuel, Dipl.-Ing., 80333 München (DE)
(74) Vertreter: Schütz, Peter, Dipl.-Ing.

(56) Entgegenhaltungen:
- EP-A- 0 594 939
- EP-A- 0 648 450
- US-A- 5 568 775

## Beschreibung

Die Erfindung betrifft einen aus Systemelementen aufgebauten Tisch mit einer Untergestell und von diesem getragenen Arbeitsplatten.

Bei herkömmlichen sogenannten Übereck-Arbeitsplätzen, die sich unter anderem für computerbegleitete Büroarbeiten als zweckmäßig erwiesen haben, weil sich ein größerer Bereich der Arbeitsfläche im Griffweitenbereich eines drehbaren Bürostuhles befindet, ist der Griffweitenabstand z.B. bei einer Kombination, die aus zwei rechtwinklig zueinander aufgestellten Elementen mit rechteckigem Grundriß besteht, einerseits trotzdem noch sehr ungleichmäßig, und außerdem kann eine zur Tischkante senkrechte Arbeitsposition nur durch andauerndes seitliches Verschieben des Bürostuhles erreicht werden. Außerdem ist die Distanz zu Gesprächspartnern, die dem Benutzer an den gegenüberliegenden Außenkanten der Tischfläche gegenübersitzen sehr ungleichmäßig und zudem durch die Lage der Tischkanten zueinander ungünstig ausgerichtet. Der Bildschirm, der wegen des benötigten Abstandes zum Benutzer sinnvollerweise übereck angeordnet wird, ist dadurch auf eine Innenecke ausgerichtet. Eine Tastatur, die in Blickrichtung übereck und ergonomisch günstig unterhalb der Höhe der Tischplatte ausziehbar angebracht wird, ist dabei durch die Tischkanteninnenecke nach oben sehr ungünstig eingezwängt, so daß eine ausreichende Grundfläche des ausziehbaren Tablars auch für einzusätzliches sogenanntes "Tablett", wie es für das Arbeiten z.B mit CAD-Programmen nötig ist, überhaupt nicht in Frage kommt.

Bei einer Aufstellung des Übereck-Arbeitsplatzes frei im Raum, ragt die Außenecke, die vom Benutzer einerseits wegen des großen Abstandes gar nicht erreicht werden kann, außerdem noch ungünstig in die anschließende Bewegungsfläche hinein.

Der Erfindung liegt die Aufgabe zugrunde, einen aus vielseitig kombinierbaren Systemelementen zusammensetzbaren Arbeitsplatz zu schaffen, der sich ohne störende Innen- und Außeneckwinkel realisieren läßt und eine ergometrisch günstige Anordnung von Elementen einer Datenverarbeitungsanlage, wie Bildschirm, Tastatur etc. erlaubt.

Diese Aufgabe wird durch die im Anspruch 1 angegebenen Merkmale gelöst. Weiterbildungen und spezielle Ausgestaltungen der Erfindung sind in den Unteransprüchen angegeben.

Bei dem erfindungsgemäßen Arbeitsplatzsystem läßt sich ein sehr langer Bereich der zum Benutzer weisenden Innenkante weitgehend tangential zum Benutzer ausrichten und somit der seitliche Bewegungsbedarf des Bürostuhles zum Erreichen der Tischfläche im Griffbereich minimieren. Auch fällt die Innenecke zum diagonal aufgestellten Bildschirm weg und wird durch eine Schwingung der Tischkante soweit aufgeweitet, daß unter der Arbeitsplatte für ein senkrecht zur Bildschirmachse verschiebbares Tablar Platz gewonnen wird, das einerseits eine fließende Anpassung des Bildschirmabstandes ermöglicht, die für die ermüdungsfreie Adaption der Augen sehr wichtig ist, und andererseits ausreichend Fläche für die Aufstellung einer Tastatur und eines Tabletts bietet. Auch die Außenkante erhält eine durchlaufende Schwingung, wodurch sie einerseits in Richtung der Bildschirmachse näher in den Griffbereich des Benutzers rückt, und die Ausdehnung des Tisches nach hinten verringert, und andererseits über eine möglichst große Länge der Außenschwingung eine tangentiale Ausrichtung der Gesprächspartner zueinander ermöglicht.

Infolge der Tangentialbedingung an den Stoßstellen zusammengefügter Systemelemente entstehen nach außen hin keinerlei Ecken, an denen sich ein sich im Bewegungsbereich um bzw. zwischen mehreren aufgestellten Tischen bewegender Benutzer anstoßen könnte. Die Gesamtkontur ergibt eine harmonisch durchlaufende Schwingung solchen Verlaufs, daß Kombinationen unterschiedlich großer und unterschiedlich angeordneter Arbeitsplätze sowie deren Anordnung als Mehrfacharbeitsplätze, auch seitenverkehrt, möglich sind. Dieser Schwingungsverlauf ist so gewählt, daß die durchlaufende Schwingung durch eine kontinuierliche Änderung des Krümmungsradius bzw. der Steigung bestimmt wird, d.h. mathematisch ausgedrückt als Spline verläuft.

In weiterer Ausgestaltung der Erfindung ist ein oben offener Kabelkanal vorgesehen, der mit Abstand zur Tischplatte, aus einzelnen Teilstücken gebildet, durchgehend verläuft und als Rückgrat Knotenpunkte verbindet, an denen sich diagonal zum Kanal auskragende Auflagerarme mit Befestigungspunkten für die aufliegenden Tischplatten und höhenverstellbare Gestellbeine zur Lastabtragung auf den Boden befinden, die sich vorteilhafterweise durch ihre Stellung zueinander im rechten Winkel (wie bei einem sogenannten Paßgänger) und durch die Verbindung zum Kabelkanal gegenseitig in drei Ebenen aussteifen. Die Knotenpunkte sind vorzugsweise nach oben und unten hin zum Kabelkanal offen, so daß Kabel in jeder Richtung durchgeführt werden können.

An den Knotenpunkten lassen sich nach unten hin Zusatzelemente wie z.B. Schubladenboxen anbringen und nach oben hin Rohre, die durch fluchtende Löcher in der Tischplatte eine Montage von über der Tischplattenebene liegende Zusatzebenen erlauben.

Die Erfindung gestattet außerordentlich vielseitige Kombinationsmöglichkeiten der einzelnen Systemelemente zu Arbeitsplätzen für einen oder auch eine größere Anzahl von Arbeitskräften in sehr unterschiedlichen Anordnungen und Gestaltungsmöglichkeiten, welche eine Anpassung an die verschiedensten räumlichen Gegebenheiten unter maximaler Raumausnutzung erlauben. Auch ergeben sich vielerlei Anbaumöglichkeiten für Zusatzelemente, wie sie für Datenverarbeitungsplätze benötigt werden, z.B. einen Drehteller für einen Bildschirm oberhalb der Tischplatte und ein ausziehbares Tablett für eine PC-Tastatur unterhalb der Tischplatte jeweils in einer ergonomisch günstigen Position, von welcher aus der Benutzer die übrigen Bereiche des Arbeitstisches in bequemer Sicht und Reichweite hat. Auch Unterschränke sowie über der Arbeitsplatte angeordnete Abstellflächen, etwa für Bücher oder Schriftstücke, lassen sich ohne weiteres in das erfindungsgemäße Arbeitsplatzsystem integrieren, wobei gewünschtenfalls auch Kabelanschlüsse und -verbindungen leicht möglich sind, ohne daß solche Kabel sichtbar wären oder störend herumhängen.

Ein weiterer Vorteil des erfindungsgemäßen Systems besteht in einer hohen Stabilität und Standfestigkeit durch die vorzugsweise rechtwinklig zueinander angeordneten Stützstreben, über welche sich die Arbeitsplattenelemente auf dem Untergestell abstützen und welche die Beine tragen, auf welchen der Arbeitsplatz steht. Dadurch läßt sich eine große Kippsicherheit erreichen, was insbesondere von Bedeutung ist, wenn der Arbeitsplatz etwa mit schweren Akten beladen ist oder sich jemand an dem Tisch abstützen will.

Die Erfindung sei nachfolgend anhand einiger Ausführungsbeispiele und Kombinationsmöglichkeiten näher erläutert. Es zeigen:
- Fig. 1: zwei Systemelemente in Form von Bohnenabschnitten unterschiedlicher Größe;
- Fig. 2: eine Draufsicht auf einen aus den beiden Systemelementen gemäß Anspruch 1 zusammengesetzten Arbeitsplatz;
- Fig. 3: Zwischenplattenelemente verschiedener Konfiguration einzeln (A,B) sowie eine Kombination (C);
- Fig. 4: ein weiteres Zwischenplattenelement für eine in
- Fig. 5: gezeigte sternförmige Konfiguration;
- Fig. 6: eine ganze Anzahl von Beispielen, zu welchen Konfigurationen die erfindungsgemäßen Systemelemente kombiniert werden können;
- Fig. 7: eine Seitenansicht eines Ausführungsbeispiels für ein Untergestell;
- Fig. 8: eine Draufsicht auf das Untergestell nach Fig. 7;
- Fig. 9: eine perspektivische Darstellung des Untergestells nach den Figuren 7 und 8;
- Fig. 10: eine perspektivische Ansicht eines Arbeitsplatzes gemäß Fig. 2 mit Zusatzelementen;
- Fig. 11, 12 und 13: weitere Arbeitsplatz-Gestaltungsmöglichkeiten;
- Fig. 14 bis 17: verschiedene Ansichten von Ausgestaltungsmöglichkeiten der in Fig. 2 veranschaulichten Basisversion eines Arbeitsplatzes; und
- Fig. 18: eine Explosionsdarstellung einer weiteren Ausgestaltungsmöglichkeit für einen Arbeitsplatz aus den erfindungsgemäßen Systemelementen.

Die beiden in Fig. 1 dargestellten unterschiedlich großen Systemelemente für eine Arbeitsplatte haben in etwa die Form abgeschnittener Bohnen oder noch in der Fruchthülle befindlicher Erdnüsse, und aufgrund dieser Form und der vorrangigen Bestimmung für Computer-Arbeitsplätze hat der Erfinder seinem System den Namen "cybernut" gegeben. Ein kleineres Plattenelement ist mit 2 bezeichnet, ein größeres mit 4. Die Plattenelemente 2, 4 lassen sich ebenso wie die weiteren, nachfolgend noch beschriebenen Plattenelemente beiderseitig verwenden, so daß man mit einer relativ geringen Anzahl unterschiedlicher Systemelemente eine große Vielzahl von Arbeitsplatzgestaltungen kombinieren kann, wie im Zusammenhang mit Fig. 6 noch erläutert werden wird. Man erkennt in Fig. 1 in den Plattenelementen Knotenpunktöffnungen 6 in Form von Durchbrüchen, welche der Durchführung von Kabeln und der Anbringung von Abstützungen für Zusatzelemente dienen. Ferner erkennt man Befestigungspunkte 8, über welche die Platten an Stützstreben 10 befestigt werden, die ihrerseits an Knotenpunkten 12 angeordnet sind, welche über Schienen 14 miteinander verbunden sind. Zur Veranschaulichung des Untergestells aus den Schienen, Stützstreben und noch zu erläuternden Beinen sind die Plattenelemente 2 und 4 in Fig. 2 als durchsichtige Kontur veranschaulicht. In den Figuren 1 und 2 erkennt man ferner strichpunktierte Diagonallinien, längs welcher die Schienen 14 verlaufen und so in Verbindung mit den unter 45° gegenüber den Schienen angeordneten Stützstreben 10 eine optimale Unterstützung der Platten ergeben. Wie Fig. 2 zeigt, sind die Stützstreben 10 rechtwinklig zueinander angeordnet und sorgen damit für eine sogenannte Paßgang-Unterstützung, die nach einer im Tierreich anzutreffenden Gangart genannt ist und eine hohe Kippsicherheit bietet.

Ferner ist in Fig. 2 gestrichelt ein Drehteller 16 angedeutet, der an dieser Stelle auf dem Arbeitstisch angeordnet wird und den Bildschirm einer EDV-Anlage trägt. Eine ebenfalls gestrichelt angedeutete Auszugplatte 18 ist unterhalb der Tischplatte angeordnet und trägt die Tastatur der EDV-Anlage, die nach Bedarf herausgezogen oder unter den Tisch geschoben werden kann. Der Benutzer des Arbeitsplatzes sitzt im Bereich der konkaven Wölbung und hat den Bildschirm und die Auszugplatte unmittelbar vor sich, und man erkennt unmittelbar, daß sämtliche Bereiche seines Arbeitstisches in optimaler Reichweite liegen, so daß er sämtliche Arbeitsmaterialien in Griffnähe hat.

In den Figuren 3 und 4 sind drei zusätzliche Zwischenplattenelemente veranschaulicht, welche mit den Plattenelementen 2 und 4 nach Fig. 1 zu verschiedenen Konfigurationen kombiniert werden können. Einige Beispiele solcher Konfigurationen sind in Fig. 6 veranschaulicht, die hier nicht im einzelnen kommentiert werden müssen, da sie für sich sprechen. Man sieht ohne weiteres, daß symmetrische oder unsymmetrische Kombinationen realisierbar sind, bei denen die Plattenelemente 2 bzw. 4 jeweils als Endelemente fungieren. Das Plattenelement nach Fig. 3b hat etwa S-förmige Gestalt, während das Plattenelement gemäß Fig. 3a durch Zerschneiden einer S-förmigen Konfiguration nach Fig. 3c entstanden ist. Während das Element gemäß Fig. 3b an beiden Seiten gleiche Systemanschlußlängen hat, hat das Element gemäß Fig. 3a links eine kürzere und rechts eine längere Anschlußlänge. Bei einer Kombination zweier Elemente nach Fig. 3a ergibt sich die Konfiguration nach Fig. 3c, bei welcher die beiden größeren Anschlußlängen 34a zusammengefügt sind, so daß zum Anschluß weitere Elemente die beiden kürzeren Anschlußlängen 34 zur Verfügung stehen. Selbstverständlich können auch zwei Teile gemäß Fig. 1a mit ihren kürzeren Anschlußlängen zusammengefügt werden, so daß Systemelemente mit größerer Anschlußlänge angesetzt werden können. Das S-förmige Zwischenplattenelement gemäß Fig. 3b ist mit 20 bezeichnet, das Plattenelement gemäß Fig. 3a mit 22.

Das in Fig. 4 veranschaulichte Zwischenplattenelement 24 dient der Realisierung einer sternförmigen oder schiffsschraubenförmigen Anordnung gemäß Fig. 5, bei welcher drei Arbeitsplätze zusammengefaßt sind. Die einzelnen Elemente wie Stützstreben 10, Schienen 12, Drehteller 16, Auszugsplatte 18 etc. sind bereits im Zusammenhang mit Fig. 2 erläutert und ergeben sich in ihrer Anordnung ohne weiteres aus Fig. 5. Zu beachten ist hier jedoch die dreieckförmige Anordnung des mittleren Teils des Untergestells, wo die drei Schienen 14 zusammenlaufen und ein Dreieck 26 unterhalb der aneinandergrenzenden Zwischenplattenelemente 24 bilden. Man erkennt auch hier sofort die optimale Standfestigkeit, welches dieses Untergestell gewährleistet.

Das Zwischenplattenelement 24 hat zwei unter einem Winkel von 120° zusammenlaufende gerade Kanten 28, die bei der Anordnung nach Fig. 5 an den entsprechenden Kanten der angrenzenden Zwischenplattenelemente 24 anliegen, wobei die 120°-Winkel dieser drei Plattenelemente sich zu 360° ergänzen. Das Zwischenplattenelement 34 hat ferner eine konkav gekrümmte innere Kante 30 und eine konvex gekrümmte äußere Kante 32, die jeweils mit der angrenzenden geraden Kante 28 und der Anschlußlänge 34 solche Winkel bilden, daß beim Anfügen weiterer Systemteile ein durchgehender knickfreier Konturverlauf gewährleistet ist, wie dies aus Fig. 5 und den zahlreichen Beispielen nach Fig. 6 ersichtlich ist.

Die Figuren 7, 8 und 9 zeigen Einzelheiten des Untergestells in einer willkürlichen Konfiguration. Man erkennt eine Schiene 14, welche zwei Knotenpunkte 12 verbindet, an denen jeweils eine Stützstrebe 10 angeordnet ist. Die Schiene 14 hat ein C-förmiges Profil, wie dies in Fig. 8 eingezeichnet ist und dient gleichzeitig der Aufnahme von Kabelverbindungen zwischen einzelnen elektrischen Komponenten des Arbeitsplatzsystems. Das C-Profil ist nach oben offen, so daß die Kabel einfach hineingelegt werden können und durch die Knotenpunktsöffnungen 6 der Plattenelemente nach oben zu den betreffenden elektronischen Komponenten geführt werden können. Die Schienen sind an ihren Enden unter 45° abgeschrägt, so daß zwei Schienen unter 90° zusammengesetzt werden können, wie dies beispielsweise Fig. 2 zeigt. Die gegenseitige Fixierung zweier Schienen erfolgt jeweils mit Hilfe einer Knotenplatte 38, an welche die Schienen mit ihren kurzen Schenkeln 40 angeschraubt werden, wie dies in den Figuren 7 und 9 veranschaulicht ist. Die Abschrägung der Schienenenden 36 kann zur gleichen Seite her erfolgen, wie dies Fig. 8 zeigt, wobei die Schiene ein langgestrecktes Trapez bildet. Andererseits können die Abschrägungen auch gegensinnig zueinander verlaufen, so daß die Schienenenden 36 parallel zueinander verlaufen und die Schiene die Form eines langgestreckten Parallelogramms hat. Dies ist von Interesse, wenn Schienen geradlinig aneinandergesetzt werden, wie dies bei einigen Konfigurationen gemäß Fig. 6 der Fall ist. In jedem Fall sind die Bohrungen 42 der Knotenplatten 38 so auf die Gewindebohrungen der Schienen 14 abgestimmt, daß beide Ansatzmöglichkeiten von Schienen an Knotenplatten 18 möglich sind.

Auf ihrer Oberseite trägt die Knotenplatte 38 ein Rohrstück 44, welches beispielsweise mit ihr verschweißt ist, und von dem beiderseits Arme 46 wegragen, die im montierten Zustand unter 45° zu den Schienen 14 verlaufen, wie dies die Figuren 8 und 9 zeigen. Auf diese Weise ergibt sich die bereits erwähnte Paßgang-Unterstützung der Plattenelemente. Diese werden mit Hilfe ihrer Befestigungspunkte 8 und der in Fig. 7 schematisch veranschaulichten Befestigungselemente 48 an den Armen 46 befestigt, wobei, wie gesagt, Ober- und Unterseite jedes Plattenelementes vertauschbar sind.

An den Armen 46 sind Beine 50 befestigt, die ebenfalls nach dem Paßgang-Muster auf dem Boden stehen, so daß sie hier die erwähnte kippsichere Unterstützung fortsetzt.

Die Knotenpunktsöffnungen 6 werden durch die Rohrstücke 44 weitergeführt und erlauben das Ansetzen vom Träger 52 für Aufbauelemente, wie sie im Zusammenhang mit Fig. 11 erläutert werden. Ein solcher Träger ist in Fig. 9 und ausschnittsweise in Fig. 7 veranschaulicht. Er besteht hier aus einem Rohr, das in die Knotenpunktsöffnung 6 hineinpaßt und oben eine Befestigungsplatte 54 trägt, an welcher zusätzliche Teile angesetzt werden können.

Fig. 10 zeigt ein Ausführungsbeispiel für einen Arbeitsplatz, welcher der Konfiguration gemäß Fig. 2 entspricht, in perspektivischer Darstellung, wobei der Drehteller 16 mit einem Bildschirm 56 und die Auszugplatte 18 mit einer Computer-Tastatur 58 veranschaulicht ist. Ferner ist hinter dem Bildschirm 56 eine Blende 60 gezeichnet, welche den Bildschirm gegen Fremdlicht abschirmt. Ferner erkennt man auch einen Unterschrank 60, der am Untergestell befestigt ist, wie dies beispielsweise aus Fig. 18 näher hervorgeht.

Fig. 11 zeigt eine andere Konfiguration mit zwei wechselseitig angeordneten Arbeitsplätzen und einer mit Hilfe der bereits erwähnten Träger vorgesehenen Oberplatte 64, die als zusätzliche Ablage dienen kann. Die Träger für Oberbauten, beispielsweise auch Sichtblenden, können gegebenenfalls an anderen Öffnungen der Platte, z.B. an den Befestigungspunkten 8 angesetzt werden. Die übrigen hier verwendeten Elemente sind mit den gleichen Bezugsziffern bezeichnet, wie sie schon im Zusammenhang mit den anderen Figuren verwendet worden sind.

Fig. 12 zeigt perspektivisch eine Anordnung nach der Grundfiguration gemäß Fig. 5, welche drei Arbeitsplätze in einer Einheit zusammenfaßt, wobei weitere Blenden 60 die einzelnen Arbeitsplätze gegeneinander abschirmen. Das Oberbrett 64a ist hier rund ausgebildet und zentral angeordnet. Unterhalb von ihm kann ein Aktenkarussell 66 vorgesehen sein, welches von allen drei Arbeitsplätzen benötigte Unterlagen beherbergen kann.

Eine weitere, lineare Anordnung von drei Arbeitsplätzen ist in Fig. 13 gezeigt. Sie eignet sich beispielsweise zur Aufstellung längs einer Wand.

Fig. 14 zeigt in perspektivischer Darstellung einen Arbeitsplatz ähnlich dem nach Fig. 10 mit gestrichelt gezeichnetem Untergestell. Fig. 15 zeigt eine entsprechende Draufsicht, Fig. 16 eine Seitenansicht von der Benutzerseite und Fig. 17 eine Seitenansicht links von der Benutzerseite her gesehen. Man erkennt wiederum einen aus einem kleinerem Plattenelement 2 und einem größeren Plattenelement 4 zusammengefügten Arbeitsplatz mit Auszugsplatte 18 und Oberbrett 64, wobei die verschiedenen Ansichten die Zuordnung der einzelnen Elemente zueinander im Detail erkennen lassen.

Fig. 18 zeigt eine auseinandergezogene Darstellung eines Arbeitsplatzes der in Fig. 13 veranschaulichten Art mit verschiedenen Zusatzelementen. Das hier veranschaulichte Ausführungsbeispiel stellt eine Kombination aus einem Plattenelement 2 und einem Zwischenplattenelement 22 dar, die auf zwei rechtwinklig zusammengefügten Schienen 14 montiert sind, die ihrerseits an ihren Enden und an ihrer Verbindung mit jeweils einer Knotenplatte 38 verschraubt sind. Diese Knotenplatten tragen wie erläutert Rohrstücke 44 mit Armen 46, welche Stützstreben 10 für die Plattenelemente bilden. Diese sind über die Befestigungsmittel 48 an ihren Befestigungspunkten 8 mit den Enden der Arme 46 verschraubt, an denen in der bereits erläuterten Weise auch die Beine 50 sitzen. Die Auszugsplatte 18 ist unterhalb der Plattenelemente 2, 22 in einem Rahmen 68 verschiebbar gelagert, so daß sie je nach Bedarf herausgezogen oder hineingeschoben werden kann.

Man erkennt ferner das oben offene C-Profil der Schienen 14, in welchen Kabel verlegt werden können, die dann durch die Rohrstücke 44 der Stützstreben 10 und die Knoten-punktsöffnungen 6 der Plattenelemente 2 bzw. 22 nach oben geführt werden können, um etwa den auf dem Drehteller 16 befindlichen Bildschirm an die übrigen Teile der EDV-Anlage anzuschließen. Auch durch die hohlen Träger 52 können Kabel nach oben auf das Oberbrett 64 durch dessen Öffnungen 70 geführt werden, um möglicherweise dort befindliche elektrische Anlagenteile oder Lichtquellen anzuschließen. Unterhalb der Arbeitsplatte sind Unterschränke 62 montiert, die an die Schienen 14 angeschraubt werden können und die ebenfalls mit Öffnungen 62 versehen sind, durch welche elektrische Kabel geführt werden können. Derartige Unterschränke können wahlweise in jeweils gewünschten Positionen im System vorgesehen sein, wobei ein entsprechendes System von Befestigungsbohrungen vorgesehen sein kann, welches eine weitgehende Flexibilität der Anbringung erlaubt.

Das erfindungsgemäße System ermöglicht eine außerordentlich große Vielfalt von Kombinationsmöglichkeiten der Arbeitsplatzgestaltung, und zwar sowohl was die Anordnung und Anzahl der einzelnen Arbeitsplätze betrifft, als auch jedes einzelnen Arbeitsplatzes, der individuell nach den jeweiligen Erfordernissen ausgerüstet werden kann. Durch die Ausbildung der Plattenelemente in Form von Bohnen oder Erdnußabschnitten mit der Konturbedingung glatter Anschlußkanten, welche auch für die Zwischenplattenelemente gilt, lassen sich Arbeitsplätze gestalten, die besondere ergonomische Vorteile bieten und außerdem auf kleinstem Raum dennoch individuell gstaltete und gegenseitig abgeschirmte Arbeitsplätze ergeben. Dies wird mit nur wenigen Grundelementen erreicht, woraus sich erhebliche fertigungstechnische Vorteile ergeben.

## Patentansprüche

1. Aus Systemelementen aufgebauter Tisch mit einem Untergestell und von diesem getragenen Arbeitsplatten in Form von mit glatten tangentialen Konturverlauf nahtlos zusammensetzbaren Plattenelementen,
**dadurch gekennzeichnet,**
**daß** die Plattenelemente (2, 4) in Form von durch geradliniges Zerschneiden etwa bohnenförmig umgrenzter Flächen entstehende Teilstücke gebildet werden, bei denen die Bohnenkontur in der Nähe der Schnittgeraden (34) so verläuft, daß die Schnittgeraden bei allen Plattenelementen (2, 4) eine von gegebenenfalls mehreren unterschiedlichen, im System festgelegten Anschlußlängen (34) haben und die Winkel zwischen Kontur und Schnittgerade derart gewählt sind, daß sie sich bei zusammengefügten Plattenelementen zu 180° ergänzen, wobei die Kontur der Bohnenform der Plattenelemente (2, 4) und der gekrümmten Kanten ggf. vorgesehener Zwischenplattenelemente (20, 22, 24) als durchlaufende Schwingung mit kontinuierlicher Änderung des Krümmungsradius bzw. der Steigung als sogenannter Spline verläuft.

2. Tisch nach Anspruch 1,
**dadurch gekennzeichnet, daß** der Mittelabschnitt der Bohnenform eingeschnürt ist und/oder die Bohnenform unsymmetrisch mit ungleich großen Endabschnitten (2, 4) ist.

3. Tisch nach Anspruch 2,
**dadurch gekennzeichnet, daß** im Bereich der Einschnürung eine Schnittlinie quer über die Arbeitsplatte und rechtwinklig zur Bohnenkontur verläuft.

4. Tisch nach Anspruch 1,
**dadurch gekennzeichnet, daß** die Zwischenplattenelemente (20, 22) S-förmig ausgebildet und wahlweise nochmals unterteilt sind und ihre beiderseitigen Endkanten in ihrer Länge mindestens einer der Anschlußlängen (34, 34a) entsprechen und mit der S-Kontur einen sich mit der Kontur anschließender Plattenelemente zu 180° ergänzenden Winkel bilden.

5. Tisch nach Anspruch 1,
**gekennzeichnet durch** zusätzliche, etwa fünfeckige Zwischenplattenelemente (24) mit zwei aneinandergrenzenden geraden Kanten (28), die einen Winkel von 120° einschließen, und mit zwei an diese geraden Kanten anschließenden gekrümmten Kanten (30, 32), die über die eine der Anschlußlängen (34) aufweisende fünfte Kante miteinander verbunden sind und deren Konturen mit den geraden Kanten jeweils einen Winkel bilden, der sich mit der Kontur anschließender Plattenelemente zu 180° ergänzt.

6. Tisch nach Anspruch 1,
**dadurch gekennzeichnet, daß** das Untergestell aus über Knoten (12) miteinander verbundenen Schienen (14) und an den Knoten befestigten Stützstreben (10) aufgebaut ist, auf denen die Plattenelemente (2, 4, 20, 22, 24) aufliegen und an denen die Tischbeine (50) befestigt sind, wobei die Schienen (14) ein nach oben offenes Profil, vorzugsweise C-Profil, haben und vorzugsweise an ihren Enden um 45° abgeschrägt sind.

7. Tisch nach Anspruch 5,
**dadurch gekennzeichnet, daß** die Knoten als Knotenplatten (38) ausgebildet sind, mit denen die Schienen (14) verschraubt sind.

8. Tisch nach Anspruch 6,
**dadurch gekennzeichnet, daß** die Stützstreben (10) beiderseitig von einem Rohrstück (44) wegragende Arme (46) mit Auflagepunkten für die Plattenelemente (2, 4, 20, 22, 24) aufweisen und daß das Rohrstück an die Knotenplatte (38) angeflanscht ist und ggf. eine mit dem Rohrstück (44) fluchtende Öffnung aufweist.

9. Tisch nach Anspruch 8,
**dadurch gekennzeichnet, daß** die Stützstreben (10) diagonal zu den Schienen (14) und rechtwinklig bzw. parallel zueinander verlaufen.

10. Tisch nach Anspruch 8,
**dadurch gekennzeichnet, daß** die Plattenelemente (2, 4, 20, 22, 24) Öffnungen (6) aufweisen, die im montierten Zustand mit den Rohrstücken (44) fluchten und Zugang zu den durch das Profil der Schienen (14) gebildeten Kabelkanälen gestatten.

11. Tisch nach Anspruch 2,
**gekennzeichnet durch** eine im Bereich der Einschnürung unterhalb der Arbeitsplatte angebrachte verschiebbare Auszugplatte (18).

12. Tisch nach Anspruch 6 und 11,
**dadurch gekennzeichnet, daß** die Auszugplatte (18) in einem an den Knoten (12) befestigten Führungsrahmen (68) gleitend gelagert ist, der mit parallel zu den Stützstreben (10) verlaufenden Seiten zwischen diesen angeordnet ist.

13. Tisch nach Anspruch 2,
**gekennzeichnet durch** einen im Bereich der Einschnürung oberhalb der Arbeitsplatte angeordneten Drehteller (16).

14. Tisch nach Anspruch 1,
**dadurch gekennzeichnet, daß** die Plattenelemente (2, 4, 20, 22, 24) auf ihrer Ober- und Unterseite mit gleicher Oberflächengestaltung ausgebildet sind und ggf. vorgesehene Öffnungen (6) in den Plattenelementen (2, 4, 20, 22, 24) als beiderseitig gleich gestaltete Befestigungsöffnungen zur Verbindung mit den Knoten (12) ausgebildet sind.

15. Tisch nach Anspruch 10 oder 14,
**gekennzeichnet durch** oberhalb der Arbeitsplatte in deren Öffnungen (z.B. Knotenpunktöffnungen 6) montierbare, zusätzliche Flächen bildende Aufsatzelemente (64).

## Claims

1. Table constructed from system elements, having a frame and worktops supported on the latter in the form of plate elements which can be assembled seamlessly and have a smooth tangential contour configuration,
**characterised in that**
the plate elements (2, 4) are formed in the shape of partial pieces which are produced by linear cutting of faces which are circumscribed in an approximately bean-shaped manner, in which partial pieces the bean contour in the proximity of the cutting lines (34) extends such that the cutting lines in all plate elements (2, 4) have one of possibly a plurality of different adjoining lengths (34) which are prescribed in the system, and the angles between contour and cutting line are chosen in such a manner that they make together 180° when the plate elements are assembled, the contour of the bean shape of the plate elements (2, 4) and of the curved edges of possibly provided intermediate plate elements (20, 22, 24) extending as continuous oscillation with continuous change of the radius of curvature or of the gradient as a so-called spline.

2. Table according to claim 1,
**characterised in that** the middle portion of the bean shape is constricted and/or the bean shape is asymmetrical with unequally large end portions (2, 4).

3. Table according to claim 2,
**characterised in that** a cutting line extends transversely across the worktop and at right angles to the bean contour in the region of the constriction.

4. Table according to claim 1,
**characterised in that** the intermediate plate elements (20, 22) have an S-shaped configuration and are optionally divided again and their end edges at both sides correspond in their length to at least one of the adjoining lengths (34, 34a) and form with the S-contour an angle which makes 180° with the contour of adjoining plate elements.

5. Table according to claim 1,
**characterised by** additional, approximately pentagonal intermediate plate elements (24), having two straight edges (28) which adjoin each other and enclose an angle of 120°, and having two curved edges (30, 32) which adjoin on these straight edges, which curved edges are connected to each other via the fifth edge which has one of the adjoining lengths (34) arid the contours of which, with the straight edges respectively, form an angle which adds up to 180° with the contour of adjoining plate elements.

6. Table according to claim 1,
**characterised in that** the frame is constructed from rails (14) which are connected to each other via nodes (12) and support struts (10) which are secured to the nodes, upon which struts the plate elements (2, 4, 20, 22, 24) are supported and to which the table legs (50) are secured, the rails (14) having an upwardly open profile, preferably a C-profile, and being preferably chamfered at their ends by 45°.

7. Table according to claim 5,
**characterised in that** the nodes are configured as node plates (38), with which the rails (14) are screwed together.

8. Table according to claim 6,
**characterised in that** the support struts (10) have, on both sides of a tube piece (44), outwardly projecting arms (46) with support points for the plate elements (2, 4, 20, 22, 24) and **in that** the tube part is flanged onto the node plate (38) and if necessary has an opening aligning with the tube part (44).

9. Table according to claim 8,
**characterised in that** the support struts (10) extend diagonally to the rails (14) and at right angles or parallel to each other.

10. Table according to claim 8,
**characterised in that** the plate elements (2, 4, 20, 22, 24) have openings (6) which align with the tube parts (44) in the assembled state and allow access to the cable channels which are formed through the profile of the rails (14).

11. Table according to claim 2,
**characterised by** a displaceable pull-out plate (18) which is attached below the worktop in the region of the constriction.

12. Table according to claim 6 and 11,
**characterised in that** the pull-out plate (18) is mounted in a sliding manner in a guide frame (68) which is secured at the nodes (12), which frame, with sides which extend parallel to the support struts (10), is disposed between said sides.

13. Table according to claim 2,
**characterised by** a rotary table (16) which is disposed in the region of the constriction above the worktop.

14. Table according to claim 1,
**characterised in that** the plate elements (2, 4, 20, 22, 24) are configured with the same surface configuration on their upper and lower side, and openings (6) in the plate elements (2, 4, 20, 22, 24) which are provided if necessary are configured as attachment openings for connection to the nodes and are configured the same on both sides.

15. Table according to claim 10 or 14,
**characterised by** attachment elements (64) which can be assembled above the worktop in the openings thereof (for example node point openings 6) and form additional faces.

## Revendications

1. Table constituée d'éléments munie d'une base et de plans de travail, soutenus par celle-ci, sous forme d'éléments en plaque que l'on peut assembler sans jointure et avec un contour tangentiel lisse, **caractérisée en ce que** les éléments en plaque (2, 4) sont réalisés sous forme de parties constitutives, produites par le découpage rectiligne de surfaces délimitées à peu près en haricot, dans lesquelles le contour du haricot s'étend, à proximité des lignes d'intersection (34), de telle sorte que les lignes d'intersection ont, pour tous les éléments en plaque (2, 4), une longueur de raccord (34), le cas échéant parmi plusieurs longueurs de raccord différentes fixées dans le système, et les angles, entre le contour et la ligne d'intersection, sont choisis de telle sorte qu'ils se complètent pour former un angle à 180° lorsque les éléments en plaque sont assemblés, moyennant quoi le contour de la forme en haricot des éléments en plaque (2, 4) et des arêtes arquées, ou le cas échéant des éléments en plaque intermédiaires prévus (20, 22, 24), s'étend en tant qu'oscillation ininterrompue avec modification continue du rayon de courbure ou du pas en tant que spline.

2. Table selon la revendication 1, **caractérisée en ce que** la section centrale de la forme de haricot est rétrécie et/ou la forme de haricot est asymétrique avec des sections finales de taille différente (2, 4).

3. Table selon la revendication 2, **caractérisée en ce que**, dans la zone de rétrécissement, s'étend une ligne d'intersection, transversalement, au-dessus du plan de travail et perpendiculairement par rapport au contour du haricot.

4. Table selon la revendication 1, **caractérisée en ce que** les éléments en plaque intermédiaires (20, 22) sont réalisés en forme de S et, au choix, encore subdivisés et leurs arêtes finales, des deux côtés, correspondent au moins à l'une des longueurs de raccord (34, 34a) au niveau de leur longueur et forment, avec le contour en S, un angle s'ajoutant au contour des éléments en plaque contigus pour constituer un angle à 180°.

5. Table selon la revendication 1, **caractérisée par** des éléments en plaque intermédiaires (24) supplémentaires et à peu près pentagonaux avec deux arêtes (28) droites contiguës qui constituent un angle de 120°, et avec deux arêtes arquées (30, 32), contiguës à ces arêtes droites, qui sont reliées par le biais de la cinquième arête présentant l'une des longueurs de raccord (34) et dont les contours forment, avec les arêtes droites, à chaque fois un angle qui s'ajoute au contour des éléments en plaque contigus pour constituer un angle à 180°.

6. Table selon la revendication 1, **caractérisée en ce que** la base est constituée de rails (14) reliés les uns aux autres par le biais de jonctions (12) et de barres d'appui (10), fixées aux jonctions, sur lesquelles reposent les éléments en plaque (2, 4, 20, 22, 24) et auxquelles les pieds de la table (50) sont fixés, les rails (14) ayant un profil ouvert vers le haut, de préférence un profil en C, et étant de préférence taillés en biseau de 45° au niveau de leurs extrémités.

7. Table selon la revendication 5, **caractérisée en ce que** les jonctions sont réalisées en tant que plaques d'assemblage (38) auxquelles les rails (14) sont vissés.

8. Table selon la revendication 6, **caractérisée en ce que** les barres d'appui (10) présentent des bras (46), s'étendant des deux côtés d'un tronçon de tube (44), avec des points d'appui pour les éléments en plaque (2, 4, 20, 22, 24), et **en ce que** le tronçon de tube est raccordé par bride à la plaque d'assemblage (38) et, le cas échéant, présente un orifice aligné avec le tronçon de tube (44).

9. Table selon la revendication 8, **caractérisée en ce que** les barres d'appui (10) s'étendent de manière diagonale par rapport aux rails (14) et perpendiculairement ou parallèlement les unes par rapport aux autres.

10. Table selon la revendication 8, **caractérisée en ce que** les éléments en plaque (2, 4, 20, 22, 24) présentent des orifices (6) qui, lorsque la table est montée, sont alignés avec les tronçons de tube (44) et offrent un accès aux conduites de câbles formées par le profil des rails (14).

11. Table selon la revendication 2, **caractérisée par** un panneau coulissant (18) mobile monté dans la zone de rétrécissement, sous le plan de travail.

12. Table selon les revendications 6 et 11, **caractérisée en ce que** le panneau coulissant (18) est logé, sur coulisses, dans un cadre de guidage (68), fixé aux jonctions (12), qui est disposé, avec des côtés s'étendant de manière parallèle aux barres d'appui (10), entre ces mêmes barres d'appui.

13. Table selon la revendication 2, **caractérisée par** un plateau tournant (16) disposé dans la zone de rétrécissement, au-dessus du plan de travail.

14. Table selon la revendication 1, **caractérisée en ce que** les éléments en plaque (2, 4, 20, 22, 24) sont réalisés, sur leur face supérieure et leur face intérieure, avec une configuration de surface identique et, le cas échéant, **en ce que** des ouvertures (6) prévues sont aménagées dans les éléments en plaque (2, 4, 20, 22, 24) en tant qu'orifices de fixation, avec la même configuration des deux côtés, pour la liaison aux jonctions (12).

15. Table selon la revendication 10 ou 14, **caractérisée par** des éléments de montage (64) formant des surfaces supplémentaires, que l'on peut monter au-dessus du plan de travail, dans ses orifices (par exemple, les orifices des points de jonction 6).
